# FASCICULE DE BREVET EUROPEEN

(11) **EP 1 164 106 B1**
(45) Date de publication et mention de la délivrance du brevet: **15.11.2006**
(21) Numéro de dépôt: 00870131.0
(22) Date de dépôt: 15.06.2000
(51) Int. Cl.: B66C 1/66

(54) **Anneau de levage**
Hebering
Lifting ring

(43) Date de publication de la demande: 19.12.2001
(73) Titulaire: S.H.B.L. S.A., 1258 Luxembourg (LU)
(72) Inventeur: Zuliani, Georges, L-1541 Luxexmbourg (LU)
(74) Mandataire: Ocvirk, Philippe

(56) Documents cités:
- EP-A- 0 365 430
- WO-A-90/10803
- DE-A- 4 240 090
- DE-A- 4 336 780
- DE-U- 8 406 130
- FR-A- 2 110 367
- GB-A- 229 557

## Description

L'invention concerne les anneaux de levage, spécialement pour charge pondéreuse.

L'anneau de levage de l'invention est plus particulièrement conçu pour des charges suspendues requérant des manoeuvres précises de positionnement et d'orientation, telles que des moules d'injection industriels, etc.

Les anneaux de levage pivotants classiques comprennent un corps pivotant supportant une manille et un élément d'ancrage constitué par une tige filetée.

De tels anneaux sont décrits notamment dans WO 90/10803 et GB 2 303 682, ainsi que DE 84 06 130 U, DE 43 36 780 A et EP-A-0 365 430.

La pratique révèle que ces anneaux présentent une série d'inconvénients. Leur point faible (zone de rupture) n'est généralement pas l'anneau mais la jonction entre la partie filetée et la face d'appui de l'anneau sur la charge. Cette constatation se vérifie tant sur les anneaux monoblocs que sur les anneaux articulés (elle s'amplifie d'autant plus lorsque l'anneau n'est pas parfaitement plaqué sur la face d'appui).

Par ailleurs, les utilisateurs d'outillages (notamment dans le cas de moules d'injection plastiques) sont souvent gênés par des anneaux qui ne laissent pas beaucoup de place pour passer le crochet de levage, si bien que les prises, les raccords divers, les tuyauteries se font arracher lors de manutentions et plus particulièrement pendant le retournement des pièces manipulées.

Il existe donc une demande réelle pour éloigner de façon sûre le point d'accrochage de la surface des moules, mais aussi par ailleurs un problème de sécurité, car très souvent les utilisateurs ont recours à des montages de fortune et autres solutions hasardeuses avec des anneaux montés sur des rallonges pour éloigner le point d'accrochage de la face d'appui de la charge.

L'invention résout les problèmes ci-dessus en proposant des anneaux à queue lisse, avec système de retenue comme exposé dans le développé technique ci-après, et rend également possible, grâce au gain de place réalisé, l'adjonction d'une embase permettant des anneaux à fort déport d'une solidité exceptionnelle.

L'objet de l'invention est un anneau de levage pour charge, comprenant une boucle d'accrochage, un corps pivotant et un élément d'ancrage dans le corps d'une charge dans lequel l'élément d'ancrage est une broche cylindrique lisse. Une rainure périphérique est ménagée près de l'extrémité libre de cette broche, un jonc expansible étant inséré dans ladite rainure. La broche est engagée et verrouillée axialement dans un logement cylindrique solidaire du corps de la charge par le jonc. Le logement cylindrique comprend une deuxième rainure périphérique venant en regard de celle de la broche, dans laquelle le jonc expansible est inséré.

Le jonc expansible est de préférence un anneau élastique fendu, ou bien il comprend une pièce élastique exerçant une poussée vers l'extérieur sur des galets ou des segments, de façon à les engager dans la gorge.

La boucle peut faire partie intégrante du corps de l'anneau ou bien passe dans un oeilleton intégrée au corps de l'anneau.

Suivant un mode de réalisation avantageux, le logement cylindrique dans laquelle le corps pivotant est monté est ménagé dans une embase fixée au corps de la charge.

Le sommet de cette embase peut présenter un déport en avant important par rapport à la surface de la charge, ce qui facilite les manipulations en suspension.

Dans ce cas, il est avantageux que le logement cylindrique traverse l'embase.

Le logement cylindrique comprend alors , de façon avantageuse, un tronçon de plus grand diamètre du côté du revers de l'embase, un verrou annulaire étant inséré le long de ce tronçon, entre l'embase et la broche, de façon à maintenir le jonc ou ses composants en place.

La broche peut se prolonger au-delà du revers de l'embase, dans une cavité de diamètre correspondant ménagée dans le corps de la charge, ce qui améliore son centrage et sa tenue.

Un autre objet de l'invention est un corps d'anneau de levage comme décrit ci-dessus, qui comprend une boucle, une broche cylindrique lisse, une rainure périphérique étant ménagée près de l'extrémité libre de cette broche, un jonc expansible étant inséré dans ladite rainure.

Avantageusement, un collier de serrage maintient le jonc comprimé en place préalablement à une insertion de la broche lisse dans un logement approprié.

Un avantage de l'invention est que l'on peut gagner sur la solidité de l'axe, car, par exemple, une broche lisse de diamètre 48 est plus résistante qu'un filetage M 48, surtout à la jonction avec l'anneau. Il est aisé de renforcer la résistance en passant d'un diamètre de ø 48 à un diamètre de ø 56, la résistance se trouvant multipliée par ± 1,8, permettant ainsi d'offrir une capacité d'utilisation en traction à 90° proche de celle d'une traction axiale. Généralement la perte d'efficacité à 90° est de l'ordre de 40 % par rapport à la traction axiale, du fait de la faiblesse au point de jonction sur les anneaux classiques tant monoblocs qu'articulés.

Le coût d'un axe lisse ø 56 est moins élevé que celui d'un axe fileté ø 48, pourtant de moindre diamètre.

Un autre avantage est que l'invention résout le problème du serrage (ou des oublis de serrage), car un anneau clipsé ou verrouillé ne peut pas l'être à moitié. Par ailleurs, la capacité au raccordement de la tige avec l'anneau est renforcée.

L'anneau de levage suivant l'invention offre des valeurs garanties par le constructeur, correspondant à l'esprit de standardisation recherchée notamment par les grands donneurs d'ordres de l'industrie plastique, mais également dans d'autres industries.

D'autres particularités et avantages de l'invention ressortiront de la description ci-après de formes de réalisations particulières, référence étant faite aux dessins annexés, dans lesquels
la Fig. 1 est une vue latérale d'une forme de réalisation de l'anneau, encastrée dans une charge (en coupe)
les Fig. 2 et 3 sont des vues latérales de forme de réalisation où la boucle a une forme différente
les Fig. 4a à 4d sont des vues en coupe de détails de réalisation du verrouillage de la broche
la Fig. 5 est une vue latérale d'un anneau avec embase
les Fig. 6 et 7 sont des vues combinées, respectivement en coupe latérale et du dessous d'un anneau avec embase avec déport axial
la Fig. 8 est une vue latérale en coupe d'un anneau comme à la Fig. 6, avec broche allongée.

La Fig. 1 est une vue générale de l'anneau de levage de l'invention composé d'une boucle d'accrochage 2 qui forme ici une seule pièce avec le corps 4 pivotant. Ce corps 4 se prolonge vers l'arrière en une broche 6 lisse.

Les axes x et y définissent le sens des sollicitations latérales ou axiales.

Une rainure périphérique 8 est ménagée dans cette broche 6, généralement près de l'extrémité libre.

La broche 6 est insérée dans un logement cylindrique 10 ménagé dans le corps de la charge 12. Une gorge 14 fait le tour du logement cylindrique 10, à une profondeur par rapport au plan de la surface 16 de la charge 12 correspondant à la position de la rainure 8 sur la broche 6.

Un jonc expansible 18 est placé dans la rainure de la broche 6. Le jonc 18 est ici un anneau fendu 19 en acier à ressort traité dur, au profil étudié pour aider à l'emmanchement et éviter le refermement éventuel sur lui-même à l'usage.

Le jonc 18 est, avant l'insertion, maintenu serré par un collier de serrage (non représenté). Lorsque la broche 6 est poussée dans le logement cylindrique 10, le jonc 18, qui présente une légère conicité, de par son élasticité, commence à rentrer dans ce logement 10. Le collier de serrage ripe et, lorsque le jonc est entré dans le logement 10, peut être retiré. Il suffit ensuite de pousser l'anneau 1 à fond dans son logement 10 jusqu'à ce que le jonc, venant en regard de la gorge 14, s'y détende et verrouille ainsi l'anneau 1.

Les positions respectives de la gorge et de la rainure sont calculées pour procurer à la face d'appui 20 de l'anneau 1 un jeu suffisant pour permettre une libre rotation de l'anneau 1 par rapport au corps de la charge 12.

Le diamètre de la broche lisse est bien sûr calculé pour que, même dans sa partie amincie, elle garde une résistance suffisante à la traction axiale.

Les Fig. 4a à 4d montrent plus en détail différentes formes de réalisation possible du jonc expansible. La Fig. 4 a montre l'anneau élastique fendu 19.

Lorsque le diamètre de la broche est faible, l'anneau fendu 19 risque de ne pas avoir une élasticité suffisante. Dans ce cas, on utilise comme montré dans les Fig. 4b, 4c et 4d une lame ressort 22 enroulée en spirale sur plus d'un tour. Cette lame 22 est placée sous des galets 24 (Fig. 4b, 4c) ou des segments 26, qu'elle repousse vers l'extérieur. Pour éviter tout retour vers le centre, le développé de la lame 22 est calculé pour que ses extrémités viennent bout à bout après l'expansion. Les galets 24 ou segments 26, engagés et maintenus dans le fond de la gorge 14, sont en acier très dur et travaillent en cisaillement en cas de traction axiale.

Les Fig. 2 et 3 montrent que l'anneau peut, sans sortir du cadre de l'invention, présenter des boucles 2 de formes variées.

Sur la Fig. 2, la boucle 2 a la forme d'un maillon fermé 28, passé dans un oeilleton 30 intégré dans le corps 4 de l'anneau. La traction peut se faire suivant une direction quelconque entre x et y.

A la Fig. 3, un chaînon intermédiaire 32 est intercalé entre l'oeilleton 30 et le maillon fermé 28. Le maillon 28 est orientable et crochetable dans le bon sens pour qu'un crochet se débatte dans un plan parallèle à la face d'appui 16.

Lorsque le corps de la charge présente une paroi mince, il peut être difficile voire impossible d'y insérer la broche directement. Dans ce cas, le logement cylindrique 10 est ménagé dans une embase 33, laquelle est fixée soit directement sur la paroi de la charge, soit sur le revers de celle-ci, comme montré à la Fig. 5.

Les Fig. 6, 7 et 8 montrent une forme de réalisation où la boucle, montée sur une embase 34, présente un fort déport par rapport à la face d'appui de la charge.

Ce mode de réalisation est rendu possible par la résistance élevée conférée par la broche lisse et par le gain en extension axiale, dû à l'absence de tout mécanisme de pivotement de la boucle, le corps de l'anneau 1 étant, en lui-même, pivotant.

En dépit du couple de torsion important créé par le déport de l'anneau, l'ensemble reste à haute résistance.

Les vues du dessus (Fig. 7) illustrent la possibilité de réaliser des embases 34 à fort empattement, boulonnées sur la face d'appui de la charge. Comme représenté, la semelle 6 de l'embase 34, en fonction de l'encombrement souhaité, peut être de forme ronde ou carrée.

La broche 6 est retenue soit par un jonc fendu 18, soit par des galets 24, soit par des segments 26 en acier très dur, travaillant en cisaillement.

Le logement cylindrique 10 peut, comme représenté à la Fig. 6, traverser toute la longueur de l'embase 34 et comprendre un tronçon 40 de plus grand diamètre, ce qui permet d'insérer par le revers de l'embase 34 un verrou annulaire 40 qui maintien le jonc 18 ou ses composants (galets 24 segments 26) en place.

A la Fig. 8, l'anneau avec embase est boulonné au-dessus d'une cavité ménagée dans le corps de la charge. Le diamètre de cette cavité est calculé de façon à pouvoir y introduire un anneau de centrage 44 qui apporte une sécurité supplémentaire pour des tractions suivant y.

On notera que la cavité peut être un trou taraudé dans l'embase 34, ce qui permet de fixer, au choix, un anneau de levage classique sur le même emplacement.

## Revendications

1. Un anneau de levage (1) pour charge, comprenant une boucle d'accrochage (2), un corps (4) pivotant et un élément d'ancrage dans un corps de charge **caractérisé en ce que**
l'élément d'ancrage est une broche cylindrique lisse (6), une rainure périphérique (8) étant ménagée près de l'extrémité libre de cette broche (8), un jonc expansible (18) étant inséré dans ladite rainure (8), ladite broche (6) étant engagée et verrouillée axialement dans un logement cylindrique (10) solidaire du corps de la charge (12), ce logement cylindrique (10) comprenant une gorge (14) périphérique venant en regard de la rainure (8) de la broche, dans laquelle le jonc expansible (18) est inséré.

2. Anneau de levage suivant la revendication 1 **caractérisé en ce que** le jonc expansible (18) est un anneau élastique fendu (19).

3. Anneau de levage suivant la revendication 1 **caractérisé en ce que** le jonc expansible (18) comprend une pièce élastique (22) exerçant une poussée vers l'extérieur sur des galets (24) ou des segments (26) de façon à les engager dans la gorge (14).

4. Anneau de levage suivant l'une quelconque des revendications précédentes **caractérisé en ce que** la boucle (2) fait partie intégrante du corps (4) de l'anneau.

5. Anneau de levage suivant l'une quelconque des revendications 1 à 3 **caractérisé en ce que** la boucle (2) passe dans un oeillet (30) intégré au corps (4) de l'anneau.

6. Anneau de levage suivant l'une quelconque des revendications précédentes **caractérisé en ce que** le logement cylindrique (10) est ménagé dans une embase (33, 34) fixée au corps de la charge (12).

7. Anneau de levage suivant la revendication 6 **caractérisée en ce que** le sommet de l'embase (34) présente un déport en avant de la surface (16) de la charge (12).

8. Anneau de levage suivant l'une quelconque des revendications 6 et 7 **caractérisé en ce que** le logement cylindrique (10) traverse l'embase (33,34).

9. Anneau de levage suivant la revendication 8 **caractérisé en ce que** le logement cylindrique (10) comprend un tronçon (38) de plus grand diamètre du côté de la semelle (36) de l'embase (33,34), un verrou annulaire (40) étant inséré dans ce tronçon (38) entre l'embase (34) et la broche (6) de façon à maintenir le jonc (18) expansible en place.

10. Anneau de levage suivant l'une quelconque des revendications 8 et 9 **caractérisé en ce que** la broche (6) se prolonge au-delà du revers de l'embase (34), dans une cavité de diamètre correspondant ménagée dans le corps de la charge (12).

11. Anneau de levage (1) suivant l'une quelconque des revendications précédentes **caractérisé en ce qu'**il comprend
une boucle (2)
une broche cylindrique lisse (6), une rainure (8) périphérique étant ménagée près de l'extrémité libre de cette broche (6), un jonc expansible (18) étant inséré dans ladite rainure (8).

12. Anneau de levage suivant la revendication 10, **caractérisé en ce qu'**un collier de serrage maintient le jonc comprimé en place préalablement à une insertion de la broche lisse (6) dans un logement (10) approprié.

## Claims

1. Lifting ring (1) for a load, comprising an attachment loop (2), a pivoting body (4) and an element for anchoring in a load body, **characterized in that** the anchoring element is a smooth cylindrical shank (6), a peripheral groove (8) being formed near the free end of this shank (6), an expandable retaining ring (18) being inserted into said groove (8), said shank (6) being engaged and locked axially in a cylindrical housing (10) integral with the body of the load (12), this cylindrical housing (10) comprising a peripheral channel (14) that will come opposite the groove (8) in the shank, into which the expandable retaining ring (18) is inserted.

2. Lifting ring according to Claim 1, **characterized in that** the expandable retaining ring (18) is a split spring ring (19).

3. Lifting ring according to Claim 1, **characterized in that** the expandable retaining ring (18) comprises a spring part (22) exerting an outward thrust on rollers (24) or segments (26) so as to engage them in the channel (14).

4. Lifting ring according to any one of the preceding claims, **characterized in that** the loop (2) forms an integral part of the body (4) of the ring.

5. Lifting ring according to any one of Claims 1 to 3, **characterized in that** the loop (2) passes through an eye (30) incorporated within the body (4) of the ring.

6. Lifting ring according to any one of the preceding claims, **characterized in that** the cylindrical housing (10) is formed in a base (33, 34) fixed to the body of the load (12).

7. Lifting ring according to Claim 6, **characterized in that** the top of the base (34) has a forward clearance from the surface (16) of the load (12).

8. Lifting ring according to either one of Claims 6 and 7, **characterized in that** the cylindrical housing (10) passes through the base (33, 34).

9. Lifting ring according to Claim 8, **characterized in that** the cylindrical housing (10) comprises a section (38) of larger diameter towards the foot (36) of the base (33, 34), an annular locking element (40) being inserted into this section (38) between the base (34) and the shank (6) so as to keep the expandable retaining ring (18) in place.

10. Lifting ring according to either one of Claims 8 and 9, **characterized in that** the shank (6) is extended beyond the back of the base (34) into a cavity of corresponding diameter formed in the body of the load (12).

11. Lifting ring (1) according to any one of the preceding claims, **characterized in that** it comprises
a loop (2),
a smooth cylindrical shank (6), a peripheral groove (8) being formed near the free end of this shank (6), an expandable retaining ring (18) being inserted into said groove (8).

12. Lifting ring according to Claim 10, **characterized in that** a clamping collar keeps the retaining ring compressed in place prior to the smooth shank (6) being inserted into an appropriate housing (10).

## Patentansprüche

1. Ein Hebering (1) für Lasten mit einer Aufhängeschlinge (2), einem schwenkbaren Körper (4) und einem Element zur Verankerung in einem Lastkörper, **dadurch gekennzeichnet, dass**
das Verankerungselement eine glatte zylindrische Spindel (6) ist, wobei in der Nähe des freien Endes dieser Spindel (6) eine umfangsseitige Nut (8) ausgebildet ist, in der Nut (8) ein Dehnring (18) eingelegt ist, die Spindel (6) in einer mit dem Lastkörper (12) einstückig verbundenen zylindrischen Aufnahme (10) axial eingeführt und verriegelt ist, diese zylindrische Aufnahme (10) eine umfangsseitige Rille (14) aufweist, die der Nut (8) in der Spindel, in welcher der Dehnring (18) eingelegt ist, gegenüberliegt.

2. Hebering nach Anspruch 1, **dadurch gekennzeichnet, dass** der Dehnring (18) ein gespaltener elastischer Ring (19) ist.

3. Hebering nach Anspruch 1, **dadurch gekennzeichnet, dass** der Dehnring (18) ein elastisches Teil (22) aufweist, das auf Rollen (24) bzw Segmente (26) einen Schub nach außen ausübt, um sie in die Rille (14) einzuführen.

4. Hebering nach irgendeinem der vorhergehenden Ansprüche, **dadurch gekennzeichnet, dass** die Schlinge (2) integrierender Bestandteil des Ringkörpers (4) ist.

5. Hebering nach irgendeinem der Ansprüche 1 bis 3, **dadurch gekennzeichnet, dass** die Schlinge (2) durch eine im Ringkörper (4) integrierte Öse (30) läuft.

6. Hebering nach irgendeinem der vorhergehenden Ansprüche, **dadurch gekennzeichnet, dass** die zylindrische Aufnahme (10) in einem am Lastkörper (12) befestigten Sockel (33, 34) ausgebildet ist.

7. Hebering nach Anspruch 6, **dadurch gekennzeichnet, dass** die Spitze des Sockels (34) einen Versatz nach vorne bezogen auf die Oberfläche der Last (12) aufweist.

8. Hebering nach irgendeinem der Ansprüche 6 und 7, **dadurch gekennzeichnet, dass** die zylindrische Aufnahme (10) den Sockel (33, 34) durchquert.

9. Hebering nach Anspruch 8, **dadurch gekennzeichnet, dass** die zylindrische Aufnahme (10) am Fuß (36) des Sockels (33, 34) einen Abschnitt (38) größeren Durchmessers aufweist, wobei in diesem Abschnitt (38) zwischen Sockel (34) und Spindel (6) ein ringförmiger Riegel (40) zur Festlegung des Dehnringes (18) eingefügt ist.

10. Hebering nach irgendeinem der Ansprüche 8 und 9, **dadurch gekennzeichnet, dass** die Spindel (6) sich über die Rückseite des Sockels (34) hinaus in eine in dem Lastkörper (12) ausgebildete Vertiefung entsprechenden Durchmessers ausdehnt.

11. Hebering (1) nach irgendeinem der vorhergehenden Ansprüche, **dadurch gekennzeichnet, dass** er aufweist:
- eine Schlinge (2),
- eine glatte zylindrische Spindel (6), wobei in der Nähe des freien Endes dieser Spindel (6) eine umfangsseitige Nut (8) ausgebildet ist, in welche Nut (8) ein Dehnring (18) eingelegt ist.

12. Hebering nach Anspruch 10, **dadurch gekennzeichnet, dass** der komprimierte Ring vor Einführen der glatten Spindel (6) in eine geeignete Aufnahme (10) durch eine Klemmschelle festgelegt wird.
